# EUROPÄISCHE PATENTSCHRIFT

(11) **EP 0 043 442 B1**
(45) Veröffentlichungstag und Bekanntmachung des Hinweises auf die Patenterteilung: **03.12.1986**
(21) Anmeldenummer: 81104201.9
(22) Anmeldetag: 02.06.1981
(51) Int. Cl.: F27B 1/00, C04B 2/12

(54) **Schachtofen und Verfahren zum Einspeisen von Sauerstoff in einen derartigen Schachtofen**
Shaft furnace and process for feeding oxygen to it
Four à cuve et procédé d'insufflation d'oxygène

(30) Priorität: 03.07.1980 DE 3025147
(43) Veröffentlichungstag der Anmeldung: 13.01.1982
(73) Patentinhaber: DOLOMITWERK SALZHEMMENDORF GMBH, D-3216 Salzhemmendorf 1 (DE)
(72) Erfinder: Hakenberg, Walther, Dipl.-Ing., D-4500 Osnabrück (DE); Seitz, Holger, Dr.-Ing., D-4500 Osnabrück (DE); Krüger, Benno, Ing. grad., D-3216 Salzhemmendorf (DE)
(74) Vertreter: Bauer, Wulf (DE)

## Beschreibung

Die Erfindung bezieht sich auf einen Schachtofen mit einem senkrecht stehenden Schacht, in dessen unterem Bereich sich mindestens eine Austrittsöffnung einer Gebläsewindleitung befindet, durch die Verbrennungsluft als Unterwind von unten in den Schacht eingepreßt wird, und in den sauerstoffangereicherte Luft eingegeben wird; sowie auf ein Verfahren zum Einspeisen von Sauerstoff in einen derartigen Schachtofen.

Bei diesen nach dem Gegenstromprinzip arbeitenden Öfen wird das Brenngut am oberen Ende des Schachts aufgegeben, durchläuft die von den Brenngasen beheizte Vorwärmzone, gelangt anschließend in die darunterliegende Brennzone und schließlich in die Kühlzone, in die kalte Verbrennungsluft durch ein Gebläse von unten eingepreßt wird. Beheizt werden derartige Schachtöfen durch Gas, Öl oder Kohle, die Kohle wird dabei mit dem Brenngut vermischt aufgegeben.

Der eingangs genannte Schachtofen ist aus der DE-C-597103 bekannt, die ein Zusatz zur DE-C-577 616 ist. In der DE-C-597 103 wird ein Verfahren zum Brennen von Zement beschrieben, bei dem das Brenngut in nicht geziegeltem oder brikettiertem Zustande zusammen mit festem Brennstoff einem Schachtofen aufgegeben wird. Dem Schachtofen wird von unten und seitlich über ein Gebläse Luft zugeführt, die in die Sinterzone bzw. unterhalb derselben eingeblasene Luft wird mit Sauerstoff angereichert. Erzielt werden sollen hierdurch ein noch schärferer Brand und sehr hohe Temperaturen.

Bei einem Einblasen von sauerstoffangereicherter Luft durch seitliche Öffnungen im Ofenmantel entsprechend der Lehre der DE-C-597 103 wird eine vollständigere Verbrennung der eingesetzten Brennstoffe erreicht und somit der Brennstoffeinsatz vorteilhafterweise möglichst weit bis auf das unbedingt notwendige Maß reduziert, das beschriebene Einbringungsverfahren hat jedoch erhebliche Nachteile: Auf Grund der seitlichen Zufuhr wird die Ausmauerung des Schachts rings um die Einleitungsöffnungen herum vorzeitig stark beschädigt und ausgewaschen, so daß dieser Bereich der Ausmauerung häufig überprüft, repariert oder ersetzt werden muß. Hierzu muß einerseits der Ofen stillgelegt werden, wodurch ein Produktionsausfall eintritt und durch Abkühlen und Wiedererwärmen unnötig Energie verlorengeht. Zudem ist häufig eine vorzeitige Neuzustellung notwendig. Andererseits bringen diese Reparaturarbeiten aber auch einen erhöhten Personal- und Materialkostenaufwand mit sich. Trotz der Einsparung an Brennstoff, die sich in anbetracht der stark angestiegenen Brennstoffkosten sehr positiv auswirkt, hat das bekannte Einbringen des Sauerstoffs als Zusatz zur seitlich zugeführten Luft also erhebliche Nachteile.

Aufgabe der Erfindung ist es, diese Nachteile des bekannten Schachtofens und des Verfahrens zum Einspeisen von Sauerstoff zu vermeiden und einen Schachtofen zum Brennen von stückigen Rohstoffen wie Dolomit, Magnesit usw. sowie ein Verfahren zum Einspeisen von Sauerstoff in einen derartigen Schachtofen zu schaffen, bei denen trotz Einspeisung von sauerstoffangereicherter Luft die normale Haltbarkeit der Außenmauerung nicht beeinträchtigt wird.

Diese Aufgabe wird durch einen Schachtofen der eingangs genannten Art gelöst, bei dem die Verbrennungsluft ausschließlich als Unterwind über die Gebläsewindleitung zugeführt wird und eine Sauerstoffzuleitung vor der Austrittsöffnung in die Gebläsewindleitung mündet.

Als Unterwind wird eine von unten in den Schachtofen eingeleitete Verbrennungsluft verstanden, seitlich zugeführte Luft, also eine Luftzufuhr durch die Wände des Schachtofens, fällt nicht unter den Begriff Unterwind bzw. Unterluft. Erfindungsgemäß wird die sauerstoffangereicherte Verbrennungsluft ausschließlich von unten in den Schachtofen eingeleitet. Dadurch wird eine weitgehend homogene Verteilung des zusätzlichen Sauerstoffs im Ofen erreicht, bevor dieser in die Brennzone gelangt. Diese führt zu einer gleichmäßigen Belastung der Ausmauerung ohne lokale Überlastungen auf Grund konzentrierter Sauerstoffzufuhr. Auf Grund des größeren Abstandes zwischen Brennzone und Austrittsöffnung ist die Rückwirkung auf die Austrittsöffnung gering, so daß auch hier keine vorzeitige Abnutzung eintritt.

Verfahrensmäßig wird die Aufgabe durch ein Verfahren mit den Merkmalen des Patentanspruchs 6 gelöst. Dieses Verfahren zeichnet sich durch eine Verringerung der Umweltbelastung aus, der Gehalt an Fluor, Chlor, Schwefeldioxid und Kohlenmonoxid im Abgas ist deutlich kleiner.

Vorteilhafterweise wird der Sauerstoff in die Druckseite der Gebläsewindleitung eingespeist, zumal der Sauerstoff typischerweise aus Druckbehältern entnommen wird. In vorteilhafter Weiterbildung der Erfindung werden die Gebläseluft und der zusätzliche (reine) Sauerstoff vor dem Einspeisen in die Kühlzone miteinander vermischt, so daß lokale hohe Sauerstoffkonzentrationen in der Brennzone vermieden werden, die zu einer vorzeitigen Abnutzung der Ausmauerung und zu einem ungleichmäßigen Brennvorgang führen könnten.

Weitere Ausgestaltungen der Erfindung ergeben sich aus den übrigen Ansprüchen.

Ein Ausführungsbeispiel der Erfindung wird im folgenden näher erläutert und unter Bezugnahme auf die Zeichnung beschrieben.

In dieser zeigen:
Figur 1 einen Längsschnitt durch einen Schachtofen mit Gebläsewindzuleitung, und
Figur 2 eine schematische Darstellung einer Anlage zur Sauerstoffanreicherung des Gebläsewinds.

In Figur 1 ist schematisch ein Schachtofen 10 zum Brennen von Dolomit, Magnesit oder anderen hochschmelzenden Erdalkaliverbindungen gezeigt. Im unteren Bereich dieses Schachtofens 10, unterhalb der Kühlzone befindet sich ein Austragsteller 11, über den sich ein Kegel 12 mit einer Vielzahl von Austrittsöffnungen 13 wölbt. In diesen Kegel 12 mündet von unten die Druckseite einer Gebläsewindleitung 14, durch die mittels eines Gebläses 15 Verbrennungsluft durch den Kegel 12 in den Schachtofen eingepresst wird. In die Gebläsewindleitung 15 mündet eine Sauerstoffzuleitung 16, über die technisch reiner Sauerstoff zugeführt wird, Diese Sauerstoffzuleitung 16 ist über ein Ventil 17, das als Schnellschlußventil ausgebildet ist, abschließbar.

Die Einzelheiten der erfindungsgemäßen Sauerstoffanreicherung des Gebläsewindes in einem Schachtofen sind aus Figur 2 ersichtlich. In einem Tank 18 befindet sich flüssiger Sauerstoff, der durch einen Verdampfer 19 verdampft wird, dem ein Absperrventil 20 nachgeschaltet ist. Der unter Druck stehende, gasförmige Sauerstoff läuft anschließend durch das Schnellschluß-Ventil 17, durch einen Druckminderer 21, ein weiteres Absperrventil 22, einen Durchflußmesser 23 und schließlich ein Dosierventil 24.

Das Schnellschluß-Ventil 17 ist in bekannter Weise ausgebildet und druckbeaufschlagt, z.B. durch eine äußere Preßluftleitung oder eine angespannte Feder. Es wird über einen Elektromagneten 25 ausgelöst, der wiederum von mehreren Schaltern 26 bis 28 gesteuert ist. Der Schalter 26 ermöglicht eine Handnotabschaltung, der Schalter 27 ist mit einem Manometer 29 gekoppelt und schaltet bei Druckausfall, der Schalter 28 wird durch einen Motorschütz 30-des Gebläses 15 betätigt und stellt sicher, daß Sauerstoff nur dann durch das Ventil 17 fließen kann, wenn auch das Gebläse 15 in Betrieb ist.

Nach Austritt aus dem Dosierventil 24 strömt der Sauerstoff durch die Sauerstoffzuleitung 16 und durch eine Lanze 31, die in der Gebläsewindleitung 14 endet und aufgrund ihrer rechtwinkligen Anordnung zur Richtung dieser Gebläsewindleitung eine ausreichende Vermischung von Sauerstoff aus der Sauerstoffzuleitung 16 und von Verbrennungsluft ermöglicht.

In Figur 2 sind zwei Schachtöfen 10 schematisch dargestellt, die beide über die Gebläsewindleitung 14 mit Unterwind versorgt werden, der erfindungsgemäß durch Sauerstoff angereichert ist. Diese Zufuhr kann für jeden Schachtofen 10 einzeln jeweils über ein Schieberventil 32 abgesperrt werden.

Anstatt den zusätzlichen Sauerstoff in die Druckseite der Gebläsewindleitung (s. Figur 1) einzuspeisen, kann der Sauerstoff auch in die Unterdruckseite, also in die Ansaugseite gegeben werden. Diese empfiehlt sich dann, wenn der zur Verfügung stehende Sauerstoff selbst nicht unter Druck steht. Anstelle des in Figur 1 gezeigten Kegels kann auch eine andere Zuführeinrichtung vorgesehen sein. Es können z.B. Düsen etc. benutzt werden.

Die Anreicherung des Gebläsewindes mit Sauerstoff führt zu einer fast vollständigen Nachverbrennung des beim Brennvorgang im Schachtofen entstehenden Kohlenmonoxids.

Pro Formelumsatz werden hier 3020 kcal frei. Diese freigesetzte Energiemenge wird dem Aufgabematerial zusätzlich zugeführt. Trotz gleichbleibender Zugabe an Primärenergie in Form von Koks und/oder Anthrazit läßt sich damit eine Temperaturerhöhung von ca. 100°C in der Hauptbrennzone erreichen. Hieraus resultiert die Verbesserung der Sinterqualität (Erhöhung des Sintergrades). Der Sinterdolomit weist ein Raumgewicht von mehr als 3 g/.cm³ und ein Litergewicht von mehr als 1500 g/I auf und entspricht qualitativ dem Drehrohrofensinter.

Stattdessen kann man jedoch auf die Temperaturerhöhung verzichten und mit der üblichen Brenntemperatur (ca. 1 550°C) arbeiten, wodurch ca. 15 % Energie eingespart wird.

## Patentansprüche

1. Schachtofen (10) mit einem senkrecht stehenden Schacht,
- in dessen unterem Bereich sich mindestens eine Austrittsöffnung (13) einer Gebläsewindleitung (14) befindet, durch die Verbrennungsluft als Unterwind von unten in den Schacht eingepreßt wird, und
- in den sauerstoffangereicherte Luft eingegeben wird,
dadurch gekennzeichnet, daß die Verbrennungsluft ausschließlich als Unterwind über die Gebläsewindleitung (14) zugeführt wird und daß eine Sauerstoffzuleitung (16) vor der Austrittsöffnung (13) in die Gebläsewindleitung (14) mündet.

2. Schachtofen nach Anspruch 1, dadurch gekennzeichnet, daß die Sauerstoffzuleitung (16) in die zwischen der Austrittsöffnung (13) und einem Gebläse (15) befindliche Druckseite der Gebläsewindleitung (14) mündet.

3. Schachtofen nach Anspruch 1, dadurch gekennzeichnet, daß die Sauerstoffzuleitung (16) in die vor dem Gebläse (15) befindliche Ansaugseite der Gebläsewindleitung (14) mündet.

4. Schachtofen nach einem der Ansprüche 1 bis 3, gekennzeichnet durch eine in die Gebläsewindleitung (14) hineinragende und mit der Sauerstoffzuleitung (16) verbundene Lanze (31).

5. Schachtofen nach einem der Ansprüche 1 bis 4, dadurch gekennzeichnet, daß in die Sauerstoffzuleitung (16) ein Absperrventil eingefügt ist, dessen Betätigung (25) mit der Steuereinrichtung (30) des Gebläses (15) verbunden ist.

6. Verfahren zum Einspeisen von Sauerstoff in einen Schachtofen mit einem senkrecht stehenden Schacht, in dessen unterem Bereich sich mindestens eine Austrittsöffnung einer Gebläsewindleitung befindet, durch die Verbrennungsluft als Unterwind von unten in den Schacht eingepreßt wird und in den sauerstoffangereicherte Luft eingegeben wird, dadurch gekennzeichnet, daß die Verbrennungsluft zusammen mit dem Sauerstoff durch dieselbe Austrittsöffnung ausschließlich als Unterwind in den Schachtofen eingeleitet wird.

7. Verfahren nach Anspruch 6, dadurch gekennzeichnet, daß Sauerstoff und Verbrennungsluft vor dem Austritt aus der gemeinsamen Austrittsöffnung vermischt, insbesondere verwirbelt werden.

## Revendications

1. Four à cuve (10) comportant une cuve disposée verticalement,
- dans une zone inférieure de laquelle il est prévu au moins une ouverture de sortie (13) d'un conduit (14) de vent de soufflage par lequel de l'air de combustion est injecté comme vent inférieur par le bas dans la cuve, et
- dans laquelle de l'air enrichi en oxygène est introduit,
- caractérisé en ce que l'air de combustion est introduit exclusivement comme vent inférieur par l'intermédiaire du conduit (14) de vent de soufflage et en ce qu'un conduit (16) d'admission en oxygène débouche devant l'ouverture de sortie (13) dans le conduit (14) de vent de soufflage.

2. Four à cuve selon la revendication 1, caractérisé en ce que le conduit (16) d'admission d'oxygène débouche dans le côté sous.pression du conduit (14) de vent de soufflage, disposé entre l'ouverture de sortie (13) et un ventilateur (15).

3. Four à cuve selon la revendication 1, caractérisé en ce que le conduit (16) d'admission d'oxygène débouche dans le côté d'aspiration du conduit (14) de vent de soufflage, disposé en amont du ventilateur (15).

4. Four à cuve selon une des revendications 1 à 3, caractérisé par une iance (31) pénétrant dans le conduit (14) de vent de soufflage et reliée au conduit (16) d'admission d'oxygène.

5. Four à cuve selon une des revendications 1 à 4, caractérisé en ce qu'il est prévu dans le conduit (16) d'admission d'oxygène une vanne d'arrêt dont le système d'actionnement (25) est relié au dispositif de commande (30) du ventilateur (15).

6. Procédé pour introduire de l'oxygène dans un four à cuve comportant une cuve disposée verticalement, dans la zone inférieure de laquelle se trouve au moins une ouverture de sortie d'un conduit de vent de soufflage, par laquelle de l'air de combustion servant de vent inférieur est injecté par le bas dans la cuve et est introduit dans l'air enrichi en oxygène, caractérisé en ce que l'air de combustion est introduit en même temps que l'oxygène par ladite ouverture de sortie, exclusivement comme vent inférieur, dans le four à cuve.

7. Procédé selon la revendication 6, caractérisé

en ce que l'oxygène et l'air de combustion sont mélangés, notamment par effet de turbulence, avant la sortie par l'ouverture commune de sortie.

## Claims

1. Shaft furnace (10) having a vertically oriented shaft,
- which has in its lower part at least one outlet (13) of an air blast pipe (14), through which combustion air from below as under-grate blast is pressed into the shaft, and
- in which oxygen-enriched combustion air is fed,
characterized in that the combustion air is fed exclusively as under-grate blast through the air blast pipe (14) and in that an inlet pipe (16) delivering oxygen ends in the air blast pipe (14) downstream of the outlet (13).

2. Shaft furnace according to Claim 1, characterized in that the inlet pipe (16) delivering oxygen ends in the pressure side of the air blast pipe (14), said pressure side being between the outlet (13) and a blower (15).

3. Shaft furnace according to Claim 1, characterized in that the inlet pipe (16) delivering oxygen ends in the suction side of the air blast pipe (14), said suction side being downstream of the blower (15).

4. Shaft furnace according to one of the Claims 1 to 3, characterized by a lance (31) projecting into the air blast pipe (14) and being fixed to the inlet pipe (16) for oxygen.

5. Shaft furnace according to one of the Claims 1. to 4, characterized in that a stop valve is arranged in the inlet pipe (16) delivering oxygen, said stop valve having a-valve actuation linked to the control implement of the blower (15).

6. Process for feeding oxygen into a shaft furnace having a vertically oriented shaft,
- which has in its lower part at least one outlet of an air blast pipe, through which combustion air from below as under-grate blast is pressed into the shaft, and
- in which oxygen-enriched combustion air is fed,
characterized in that the combustion air is fed together with the oxygen through the same outlet exclusively as under-grate blast into the shaft furnace.

7. Process according to Claim 6, characterized in that oxygen and combustion air are mixed, especially swirled before they penetrate out of the common outlet.
